# FASCICULE DE BREVET EUROPEEN

(11) **EP 0 030 562 B1**
(45) Date de publication et mention de la délivrance du brevet: **02.05.1984**
(21) Numéro de dépôt: 79900685.3
(22) Date de dépôt: 22.06.1979
(51) Int. Cl.: B65D 23/00, B65D 25/20

(54) **BOUTEILLE EN RESINE DE POLYESTER SATUREE AVEC PATTE DE SUPPORT**
AUS GESÄTTIGTEM POLYESTERHARZ HERGESTELLTE FLASCHE MIT STEHENDEM FUSSTEIL
SATURATED POLYESTER RESIN-MADE BOTTLE WITH STANDING LEG MEMBER

(43) Date de publication de la demande: 24.06.1981
(73) Titulaire: Yoshino Kogyosho Co., Ltd., Tokyo 136 (JP)
(72) Inventeur: YOSHINO, Yataro, Koto-ku, Tokyo 136 (JP); TSUKADA, Takami, Funabashi-shi Chiba 274 (JP); SAITO, Tadao, Adachi-ku Tokyo 120 (JP); NOZAWA, Takamitsu, Suginami-ku Tokyo 167 (JP)
(74) Mandataire: Mongrédien, André
(86) Numéro de dépôt international: JP7900162
(87) Numéro de publication internationale: WO8100009

## Description

La présente invention se rapporte à une bouteille de grandes dimensions en résine polyester saturée, destinée à être remplie, sous forte pression, d'un liquide tel qu'une boisson carbonatée, et elle vise plus spécialement une bouteille d'un tel type, capable de se tenir debout, même si son fond est de forme sphérique.

Il est courant d'utiliser des bouteilles en verre de grandes dimensions, que l'on remplit sous une pression élevée et dont le contenu est destiné à être utilisé par petites quantités. Toutefois, en raison des grandes dimensions de la bouteille, le poids du liquide dont elle est remplie est très grand et, de plus, la bouteille doit avoir une très grande épaisseur pour résister à la pression élevée à laquelle est soumis son contenu. Il en résulte que le poids total de la bouteille remplie est très grand, ce qui rend peu commode le maniement de la bouteille et augmente le prix de son transport.

Dans le prix des boissons carbonatées indiquées plus haut, le quotient du prix de stockage et du transport par rapport aux autres frais est beaucoup plus élevé que pour d'autres denrées. La bouteille de grandes dimensions mentionnée ci-dessus vise à diminuer le prix du stockage, mais sa possibilité de transport est limitée. En vue de remédier à un tel inconvénient, il a déjà été imaginé une bouteille de grandes dimensions, en résine synthétique, étirée suivant deux axes, comportant un col incliné, une partie principale cylindrique et un fond en forme de calotte sphérique convexe vers le bas. Si l'on moule une bouteille en lui donnant une telle forme, l'expérience confirme que cette bouteille est en mesure de supporter une forte pression intérieure, même si elle est mince et légère. Mais, du fait que si son fond a une telle forme sphérique convexe vers le bas, une telle bouteille ne peut pas se tenir debout elle-même, il est indispensable de lui fixer un support.

On connaît déjà, par le document FR-A-2 276 998, un récipient avec embase correspondant au préambule de la revendication 1. L'embase comprend un panneau de fond, un anneau pour la liaison de l'embase et du récipient et un canal support annulaire reliant le panneau de fond à l'anneau de liaison.

Cependant, cette embase est de forme relativement complexe, donc d'un coût de réalisation relativement élevé. - Elle présente en outre un collier de liaison qui pénètre dans une gorge réalisée dans le récipient. L'embase n'est donc pas d'un maniement facile. L'anneau de liaison comporte une paroi périphérique extérieure inclinée par rapport à la verticale et bombée vers l'extérieur, de sorte qu'elle a tendance à s'écarter sous l'effet du poids du récipient.

La présente invention a pour objet un support pour bouteille satisfaisant du point de vue de son prix de revient, d'un maniement facile de la bouteille et de la résistance sous l'effet du poids élevé de la bouteille.

L'objet de la présente invention est de maintenir fermement en position droite une bouteille dont le fond est de forme sphérique pour pouvoir supporter une charge soumise à une pression élevée, en fixant un support à cette bouteille. La paroi périphérique verticale de ce support et la partie qui retient le fond de la bouteille sont d'un seul tenant ; la surface de l'extrémité inférieure de cette paroi périphérique verticale est élargie de manière à assurer le maintien de la bouteille, ou bien cette paroi comporte des nervures destinées à augmenter sa résistance.

Conformément à l'invention, cet objet est atteint par le fait que la paroi périphérique intérieure touche la surface intérieure de la paroi périphérique extérieure adjacente à l'extrémité inférieure de la partie cylindrique de la bouteille.

D'autres caractéristiques et avantages de l'invention ressortiront de la description qui va suivre, faite en regard des dessins annexés et donnant, à titre explicatif mais nullement limitatif, diverses formes de réalisation.

Sur ces dessins,
la figure 1 est une vue de côté, en élévation et avec un arrachement partiel, d'une bouteille en résine polyester saturée avec son support selon l'invention ;
la figure 2 est une vue en perspective d'un support de bouteille ;
les figures 3 et 4 sont des vues en coupe, avec arrachement partiel, de deux autres formes de réalisation du support de bouteille, comportant des saillies de forme annulaire servant à assurer leur fixation ;
la figure 5 est une vue en coupe, avec arrachement partiel, d'une bouteille selon l'invention en résine polyester saturée avec son support, suivant une forme de réalisation selon laquelle la surface de la partie inférieure du support est élargie.

On donne à la bouteille en résine polyester saturée selon l'invention de grandes dimensions en étirant suivant deux axes une paraison moulée par injection. Le corps 1 de la bouteille est muni d'un goulot 2 comportant des filets 3 servant à fixer un bouchon. Plus bas que ce goulot, se trouve un col incliné 4, au-dessous duquel se trouve une partie cylindrique 5. L'extrémité inférieure de cette partie cylindrique 5 est fermée par une paroi de fond 6 ayant la forme d'une calotte sphérique convexe vers le bas. La partie inférieure de cette partie cylindrique 5 constitue une partie 5a de plus petit diamètre, et le gradin 5b situé à l'extrémité extérieure de cette partie 5a permet de retenir l'extrémité supérieure d'un support de bouteille, que l'on décrira ci-après.

Ce support de bouteille 7 est façonné suivant un cylindre muni d'un fond, dont la paroi périphérique supérieure 8 s'adapte fermement sur la partie de plus petit diamètre 5a, de telle manière que l'extrémité supérieure de cette paroi périphérique 8 soit retenue dans la partie en gradins 5b de la bouteille. La partie inférieure 9 de la paroi périphérique du support 7 est repliée de telle manière que sa ligne de pliage soit contenue dans un plan. La partie 10 du support 7 destinée à recevoir le fond de la bouteille est de forme sphérique et convexe vers le bas pour recevoir la paroi de fond 6 de la bouteille, cette partie 10 du support étant telle que son centre se trouve dans le plan de l'extrémité inférieure de la paroi périphérique inférieure 9.

Comme on le voit plus nettement sur la figure 2, le support 7 est un cylindre muni d'un fond, constitué par une partie 10' de forme sphérique, destinée à recevoir le fond d'une bouteille, par une paroi périphérique supérieure 8' d'un diamètre plus grand et par une paroi périphérique inférieure 9' d'un diamètre plus petit. Ce support 7 ainsi constitué prend la forme d'une pièce moulée mince d'un seul tenant, par moulage sous vide d'une feuille en une résine synthétique appropriée. De façon plus précise, on plie la pièce moulée ainsi obtenue vers l'intérieur, suivant le bord supérieur de la petite paroi périphérique inférieure 9', puis on replie cette pièce moulée en direction de l'extérieur, suivant le pourtour de la partie 10' destinée à recevoir le fond d'une bouteille.

La bouteille en résine polyester saturée ainsi réalisée peut avoir d'excellentes propriétés mécaniques même si elle est mince, du fait qu'elle est obtenue par moulage suivant le procédé d'étirage suivant deux axes.

Une telle bouteille peut également supporter de fortes pressions, étant donné qu'elle comporte un col incliné 4, une partie cylindrique 5 et une paroi inférieure 6 en forme de calotte sphérique convexe vers le bas. En outre, étant donné qu'en dépit de sa paroi inférieure 6, en forme de calotte sphérique vers le bas, la bouteille est retenue par le support 7, elle peut demeurer en position bien droite, ce qui permet de stocker de façon satisfaisante une telle bouteille remplie d'un liquide. De plus, du fait que la partie périphérique inférieure du support 7 est une paroi double, un tel support peut être suffisamment résistant pour supporter la charge d'une bouteille remplie d'un liquide.

En outre, étant donné que le support 7 est obtenu par moulage, sous la forme d'une pièce mince d'un seul tenant, d'une résine polyester saturée, la quantité de matériau moulé est si faible et la construction du support est si simple que son prix de revient est faible. Enfin, ce qui représente un grand avantage, du fait que l'ensemble de la bouteille peut être léger au point de rendre négligeable le prix du transport, une telle bouteille convient remarquablement pour des liquides soumis à une forte pression, mais de faible valeur, comme par exemple les boissons carbonatées.

Selon une variante, on peut prévoir une saillie 12 de forme annulaire (fig. 3) sur le côté intérieur du bord supérieur de la paroi périphérique 8 du support 7, ou bien une saillie 13, également de forme annulaire mais creuse, au même endroit de la paroi 8 (fig. 4), et prévoir également, à l'extrémité supérieure de la partie cylindrique de petit diamètre 5a de la bouteille, une rainure annulaire 14, correspondant soit à la saillie 12, soit à- la saillie 13. Avec une telle forme de réalisation, étant donné que la saillie annulaire 12 ou la saillie annulaire, mais creuse, 13, s'enfonce d'un coup sec dans la rainure annulaire correspondante 14, le support 7 se trouve fixé plus fermement à la bouteille et la partie cylindrique de cette bouteille se trouve renforcée.

On décrira ci-après, en se reportant à la figure 5, une forme de réalisation selon laquelle la surface de contact avec le sol est plus grande. Dans ce nouvel exemple, la partie retournée vers le haut 9a' de la paroi périphérique inférieure 9 du support 7 délimite, avec la partie extérieure 9b de la paroi périphérique 9, un espace A qui donne une plus grande largeur à l'assise 9c de cette paroi périphérique inférieure 9. En outre, l'extrémité supérieure de la partie redressée 9a' touche la partie extérieure 9b de la paroi périphérique inférieure, tandis que la partie 10' en forme de calotte sphérique, destinée à recevoir le fond d'une bouteille et qui se raccorde sur cette partie retournée 9a', a son centre situé plus haut que l'extrémité inférieure de la paroi périphérique 9.

Dans la forme de réalisation que l'on a décrite ci-dessus, l'assise 9c du support de bouteille présente une grande surface de contact avec le sol, ce qui permet de maintenir la bouteille bien stable en position droite, même si la partie 10' du support servant à retenir le fond de cette bouteille ne touche pas la surface sur laquelle repose ce support. De plus, même si le chariot ou la table sur lequel on pose la bouteille est soumis à des vibrations, ces dernières ne se transmettent à la bouteille que par la paroi périphérique inférieure 9 qui comporte l'espace A, de telle sorte que le support 7 selon cette forme de réalisation peut avoir un effet amortisseur.

## Revendications

1. Bouteille et son support, ladite bouteille étant en résine polyester saturée comprenant un goulot (2), une partie cylindrique (5) et une partie de diamètre réduit située à l'extrémité inférieure de ladite partie cylindrique (5), une paroi de fond de forme sphérique orientée vers le bas, la partie de diamètre réduit étant susceptible d'être adaptée au support (7) qui permet à la bouteille de se tenir droite, le support (7) étant d'un seul tenant se composant d'une paroi périphérique extérieure destinée à la réception concentrique ajustée de la partie de diamètre réduit de ladite bouteille, d'une paroi périphérique intérieure coopérant avec ladite paroi périphérique extérieure pour définir une base de support plate et s'étendant vers le haut de manière généralement concentrique par rapport à ladite paroi périphérique extérieure et d'une partie centrale (10) formée d'une seule pièce avec la paroi périphérique intérieure de manière à supporter la paroi de fond (6) de la bouteille, caractérisée en ce que la paroi périphérique intérieure touche la surface intérieure de la paroi périphérique extérieure adjacente à l'extrémité inférieure de la partie cylindrique (5) de la bouteille.

2. Bouteille et son support selon la revendication 1, ladite bouteille étant caractérisée en ce que la paroi périphérique extérieure du support (7) est une paroi cylindrique lisse de même diamètre que la partie cylindrique de la bouteille.

3. Bouteille et son support selon la revendication 1 ou 2, ladite bouteille étant caractérisée en outre par le fait qu'un espace est formé entre la paroi périphérique extérieure et la paroi périphérique intérieure du support (7) de manière à former une surface annulaire de contact.

4. Bouteille et son support selon la revendication 3, ladite bouteille étant caractérisée en outre en ce que l'espace est garni d'un remplissage.

5. Bouteille et son support selon la revendication 1, ladite bouteille étant caractérisée en ce que la paroi périphérique du support (7) comporte un certain nombre de nervures (16).

6. Bouteille et son support selon la revendication 1, ladite bouteille étant caractérisée en ce qu'il n'existe pas d'espace entre la paroi périphérique extérieure et la paroi périphérique intérieure du support (7).

## Claims

1. A bottle and its support, said bottle being made of saturated polyester resin comprising a neck (2), a cylindrical part (5) and a reduced-diameter part situated at the bottom end of said cylindrical part (5), a bottom wall of spherical shape oriented downwardly, the reduced-diameter part being adapted to be fitted to the support (7), which enables the bottle to be kept upright, the support (7) being integral and consisting of an outer peripheral wall intended for the concentric fitting reception of the reduced-diameter part of said bottle, an inner peripheral wall co-operating with the said outer peripheral wall to define a flat support base and extending upwardly generally concentrically with respect to the said outer peripheral wall and a central part (10) formed integral with the inner peripheral wall so as to support the bottom wall (6) of the bottle, characterised in that the inner peripheral wall touches the inner surface of the outer peripheral wall adjacent to the bottom end of the cylindrical part (5) of the bottle.

2. A bottle and its support according to claim 1, the said bottle being characterised in that the outer peripheral wall of the support (7) is a smooth cylindrical wall of the same diameter as the cylindrical part of the bottle.

3. A bottle and its support according to claim 1 or 2, the said bottle being characterised further in that a space is formed between the outer peripheral wall and the inner peripheral wall of the support (7) so as to form an annular contact surface.

4. A bottle and its support according to claim 3, the said bottle being further characterised in that the space is lined by a filling.

5. A bottle and its support according to claim 1, the said bottle being characterised in that the peripheral wall of the support (7) contains a certain number of ribs (16).

6. A bottle and its support according to claim 1, the said bottle being characterised in that there is no space between the outer peripheral wall and the inner peripheral wall of the support (7).

## Patentansprüche

1. Flasche und ihre Stütze, wobei die genannte Flasche aus gesättigtem Plyesterharz besteht und einen Flaschenhals (2), einen zylindrischen Teil (5) und einen an dem unteren Ende des genannten zylindrischen Teils (5) angeordneten Teil mit verringertem Durchmesser sowie eine Bodenwand von kugeliger, nach unten gerichteter Form aufweist, wobei der Teil mit verringertem Durchmesser geeignet ist, in die Stütze (7) eingefügt zu werden, die es der Flasche ermöglicht, aufrecht zu stehen, welche Stütze (7) in einem Stück aus einer zur konzentrischen passenden Aufnahme des Teils der genannten Flasche mit verringertem Durchmesser bestimmten äußeren Umfangswand, einer mit der genannten äußeren Umfangswand zum Festlegen eines geraden Bodens der Stütze zusammenwirkenden und sich nach oben in einer allgemein konzentrischen Weise in Bezug auf die genannte äußere Umfangswand erstreckenden inneren Umfangswand und einem zentralen Teil (10) besteht, der in einem Stück mit der inneren Umfangswand derart ausgebildet ist, daß die Bodenwand (6) der Flasche abgestützt ist, dadurch gekennzeichnet, daß die innere Umfangswand die Innenfläche der äußeren Umfangswand angrenzend an das untere Ende des zylindrischen Teils (5) der Flasche berührt.

2. Flasche und ihre Stütze nach Anspruch 1, welche genannte Flasche dadurch gekennzeichnet ist, daß die äußere Umfangswand der Stütze (7) eine glatte zylindrische Wand mit dem gleichen Durchmesser wie der zylindrische Teil der Flasche ist.

3. Flasche und ihre Stütze nach Anspruch 1 oder 2, welche Flasche weiterhin durch die Tatsache gekennzeichnet ist, daß ein Zwischenraum zwischen der äußeren Umfangswand und der inneren Umfangswand der Stütze (7) derart geformt ist, daß eine ringförmige Kontaktfläche gebildet ist.

4. Flasche und ihre Stütze nach Anspruch 3, welche Flasche ferner dadurch gekennzeichnet ist, daß der Zwischenraum mit einer Füllung versehen ist.

5. Flasche und ihre Stütze nach Anspruch 1, welche Flasche dadurch gekennzeichnet ist, daß die Umfangswand der Stütze (7) eine bestimmte Anzahl von Rippen (16) aufweist.

6. Flasche und ihre Stütze nach Anspruch 1, welche Flasche dadurch gekennzeichnet ist, daß kein Zwischenraum zwischen der äußeren Umfangswand und der inneren Umfangswand der Stütze (7) existiert.
